# EUROPÄISCHE PATENTANMELDUNG

(11) **EP 3 889 499 A1**
(43) Veröffentlichungstag der Anmeldung: **06.10.2021**
(21) Anmeldenummer: 21163905.9
(22) Anmeldetag: 22.03.2021
(51) Int. Cl.: F21V 13/12, F21S 8/04, F21V 7/00, F21V 7/28, F21Y 115/10, F21Y 103/10

(54) **LEUCHTE MIT LICHTQUELLE UND ZUGEHÖRIGER OPTIK**

(30) Priorität: 30.03.2020 DE 202020101683 U
(71) Anmelder: Zumtobel Lighting GmbH, 6850 Dornbirn (AT)
(72) Erfinder: Covi, Matthias, 6850 Dornbirn (AT)
(74) Vertreter: Thun, Clemens

(57) **Zusammenfassung**

Eine Leuchte (100) weist eine Lichtquelle (15), eine der Lichtquelle (15) zugeordnete Primäroptik (25), welche einen sich von der Lichtquelle (15) in eine Lichtabstrahlrichtung erstreckenden ersten Wandbereich (26) aufweist, der reflektierend ausgebildet ist, eine der Primäroptik (25) in Lichtabstrahlrichtung nachfolgende Sekundäroptik (30), die einen sich in eine Lichtabstrahlrichtung erstreckenden zweiten Wandbereich (32) aufweist, wobei der zweite Wandbereich (32) eine Lichtabstrahlöffnung (35) der Leuchte (100) bildet, sowie ein zwischen der Primäroptik (25) und der Sekundäroptik (30) angeordnetes lichtstreuendes Element (40) auf, wobei der Wandbereich (26) der Primäroptik (25) eine andere Oberflächeneigenschaft aufweist als der Wandbereich (32) der Sekundäroptik (30).

## Beschreibung

Die vorliegende Erfindung betrifft eine Leuchte, die eine Lichtquelle sowie einen zur Beeinflussung der Lichtabgabe vorgesehenen Reflektor aufweist. Insbesondere betrifft die Erfindung ein sog. Downlight.

Unter Downlights werden zur Deckenmontage vorgesehene, in der Regel kompakt ausgestaltete Leuchten verstanden, welche eine beispielsweise runde oder eckige Öffnung zur Lichtabgabe aufweisen. Derartige Downlights strahlen ihr Licht nach unten ab und erzeugen so auf dem Boden oder einer unterhalb der Leuchte befindlichen Wand einen Lichtkegel, wobei Downlights mit unterschiedlicher Lichtverteilung angeboten werden. Wie breit die Lichtverteilung ist, hängt hierbei von der Ausgestaltung des optischen Systems der Leuchte ab.

Bei derartigen Downlights findet die Beeinflussung der Lichtabgabe in der Regel über einen der Lichtquelle zugeordneten Reflektor statt. Insbesondere ist hierbei die Verwendung entsprechend topfartiger Reflektoren bekannt, deren Form derart gewählt ist, dass das Licht der Lichtquelle in geeigneter Weise reflektiert und nach unten gelenkt wird. Je nach Form des Reflektortopfs ergibt sich dann eine entsprechende Verteilung der Lichtabgabe.

Um das Erscheinungsbild derartiger Leuchten ansprechender zu gestalten, ist oftmals bekannt, den Reflektor des Downlights, der in der Regel unabhängig von der Art der Montage für einen Betrachter sichtbar ist, in besonderer Weise zu gestalten. Bekannt ist hierbei beispielsweise, die Reflektoroberfläche in bestimmten Farben oder mit bestimmten Oberflächenbeschaffenheiten wie z.B. Facetten auszuführen, die dem Reflektor und damit der Leuchte insgesamt ein ansprechendes Aussehen insbesondere bei aktivierter Lichtquelle verleihen. Hierdurch wird die Leuchte nicht nur zur Beleuchtung eines sich darunter befindenden Bereichs genutzt, sondern wirkt insgesamt als optisch ansprechendes Objekt, welches sich positiv auf die Raumgestaltung auswirkt.

Problematisch in diesem Zusammenhang ist allerdings, dass sich die Farbe und die Oberflächenbeschaffenheit des zur Lichtbeeinflussung genutzten Reflektors in der Regel sehr markant auf die Form der durch die Leuchte erzielten Lichtstärkeverteilung und den Wirkungsgrad der Leuchte auswirkt. Soll bspw. der für einen Betrachter sichtbare Reflektor in besonderer Weise gestaltet, also bspw. eingefärbt oder in spezieller Weise Licht reflektierend ausgestaltet sein, so besteht oftmals das Problem, dass dann mit diesem Reflektor nicht mehr die gewünschte Lichtverteilung, die für eine effiziente Beleuchtung erforderlich wäre, realisierbar ist.

Der vorliegenden Erfindung liegt deshalb die Aufgabenstellung zugrunde, eine Leuchte anzugeben, bei der hinsichtlich der Möglichkeiten zur Gestaltung des für einen Betrachter sichtbaren Reflektors eine große Flexibilität besteht und dennoch im Wesentlichen unabhängig von der Gestaltung dieses Reflektors eine zu Beleuchtungszwecken geeignete Lichtverteilung erzielt werden kann.

Die Aufgabe wird durch eine Leuchte, welche die Merkmale des Anspruchs 1 aufweist, gelöst. Vorteilhafte Weiterbildungen der Erfindung sind Gegenstand der abhängigen Ansprüche.

Das erfindungsgemäße Konzept beruht auf dem Gedanken, das zur Beeinflussung der Lichtabgabe genutzte lichttechnische System der Leuchte im Wesentlichen in zwei Teile zu unterteilen, die dann allerdings sandwichartig wieder miteinander verbunden werden. Hierzu ist vorgesehen, der Lichtquelle der Leuchte eine Primäroptik in Form eines vorzugsweise verspiegelten Reflektors zuzuordnen, der in unmittelbarer Umgebung der Lichtquelle für die Erstellung der gewünschten Lichtstärkeverteilungskurve der Leuchte verantwortlich ist. Eine vorzugsweise schwach diffuse, also lichtstreuende Schicht trennt dann diese Primäroptik von einer zusätzlich genutzten Sekundäroptik, über die die eigentliche Lichtabgabe der Leuchte erfolgt. Auch diese Sekundäroptik weist eine Reflexionsfläche auf, die nun allerdings - im Gegensatz zur Primäroptik - für einen Betrachter sichtbar ist und in gewünschter Weise z.B. eingefärbt oder mit bestimmten Oberflächeneigenschaften versehen sein kann. Dieser sichtbare Reflektorteil wirkt sich allerdings nahezu kaum bzw. nur unwesentlich auf die eigentliche Lichtabgabe aus und ist allenfalls zur Festlegung eines Entblendungswinkels für den Direkteinblick in die Leuchte verantwortlich. Die eigentliche Lichtstärkeverteilung hingegen wird durch die im Wesentlichen nicht sichtbare Primäroptik festgelegt.

Die erfindungsgemäße Lösung gestattet es somit, die Farbe und/oder die Oberflächenbeschaffenheit des sichtbaren Teils der Leuchte in gewissen Grenzen zu wählen, ohne die angestrebte charakteristische Form der Lichtstärkeverteilungskurve maßgeblich zu verändern. Hierdurch wird der Spielraum zum Gestalten des sichtbaren Reflektorbereichs deutlich vergrößert, wobei dennoch qualitativ hochwertig in gewünschter Weise Licht abgegeben werden kann.

Erfindungsgemäß wird also eine Leuchte vorgeschlagen, welche aufweist:
- eine Lichtquelle,
- eine der Lichtquelle zugeordnete Primäroptik, welche einen ersten sich von der Lichtquelle in eine Lichtabstrahlrichtung erstreckenden Wandbereich aufweist, der reflektierend ausgebildet ist,
- eine der Primäroptik in Lichtabstrahlrichtung nachfolgende Sekundäroptik, die einen zweiten, sich in eine Lichtabstrahlrichtung erstreckenden Wandbereich aufweist, wobei der zweite Wandbereich eine Lichtabstrahlöffnung der Leuchte bildet, sowie
- ein zwischen der Primäroptik und der Sekundäroptik angeordnetes lichtstreuendes Element,
wobei der Wandbereich der Primäroptik eine andere Oberflächeneigenschaft aufweist als der Wandbereich der Sekundäroptik.

Das lichtstreuende Element ist wie bereits erwähnt vorzugsweise derart ausgebildet, dass ein direkter Blick auf die Lichtquelle sowie auf die Primäroptik weitestgehend verhindert wird. Es kann sich um eine schwach streuende Folie oder eine Scheibe handeln. Wie bereits erwähnt ist ferner die Gestaltung der Komponenten des optischen Systems derart, dass die Primäroptik eine Lichtverteilung des von der Lichtquelle abgegebenen Lichts hervorruft, welche durch das Streuelement sowie die nachfolgende Sekundäroptik allenfalls geringfügig beeinflusst wird.

Der Wandbereich der vorzugsweise als Reflektortopf ausgebildeten Primäroptik, der hauptsächlich für die Gestaltung der Lichtabgabe der Leuchte verantwortlich ist, ist vorzugsweise verspiegelt, also hochreflektierend ausgebildet, wobei grundsätzlich allerdings auch eine diffus reflektierende Ausgestaltung dieses Reflektorbereichs denkbar wäre. Der Wandbereich der Sekundäroptik hingegen ist vorzugsweise derart ausgestaltet, dass er der Leuchte ein ansprechendes Erscheinungsbild verleiht. Denkbar wäre also z.B., diesen Wandbereich farbig beschichtet auszugestalten und/oder mit bestimmten Oberflächeneigenschaften in Form von Facetten, Riffelungen oder anderen Strukturierungen zu versehen.

Die Sekundäroptik, die ebenfalls vorzugsweise topfartig ausgestaltet ist, soll wie bereits erwähnt maßgeblich das Erscheinungsbild der Leuchte aus Sicht eines Beobachters beeinflussen. Dementsprechend ist vorzugsweise vorgesehen, dass die durch den Wandbereich der Sekundäroptik gebildete Lichtabstrahlöffnung der Leuchte entweder geöffnet oder allenfalls durch ein transparentes, die Lichtabgabe nicht beeinflussendes Element geschlossen ist, sodass ein Einblick in diesen Bereich der Leuchte ermöglicht und damit der Wandbereich der Sekundäroptik für einen Beobachter sichtbar ist.

Die Primäroptik ist wie bereits erwähnt vorzugsweise in Form eines topfartig ausgebildeten Reflektors ausgestaltet. Der umlaufend geschlossene Wandbereich ist in diesem Fall also ausgehend von der Lichtquelle divergierend geformt, bspw. in Art der Mantelfläche eines Pyramiden- oder Kegelstumpfs. Die Krümmung der Reflektorfläche kann hierbei derart gewählt werden, dass die gewünschte Lichtverteilung für die Leuchte erzielt wird. Hierbei wäre beispielsweise an eine parabelförmige Krümmung zu denken, wobei dann die Lichtquelle im Bereich des Brennpunktes der Parabel positioniert ist, um eine starke Bündelung des Lichts erzielen zu können, wie sie beispielsweise entsprechend den einschlägigen Normen für die Beleuchtung von Arbeitsplätzen erforderlich ist.

Die Lichtquelle ist vorzugsweise durch eine LED-Lichtquelle gebildet, welche in einem Lichteintrittsbereich der Primäroptik angeordnet ist. Es kann sich hierbei sowohl um eine Einzel-LED als auch um ein LED-Cluster handeln, welches aus mehreren LEDs besteht, die in diesem Fall dann ggf. auch getrennt voneinander ansteuerbar sind.

Die Leuchte kann bspw. in Form eines Kompakt-Downlights mit einer einzelnen Lichtquelle realisiert werden. Denkbar wäre allerdings auch, in einer Längsrichtung hintereinander mehrere Lichtquellen anzuordnen, denen dann jeweils eine Primäroptik zugeordnet ist. In diesem Fall besteht dann die Möglichkeit, jeder Primäroptik eine einzelne Sekundäroptik zuzuordnen. Alternativ wäre es allerdings auch denkbar, Sekundäroptiken zu nutzen, welche mehreren Primäroptiken zugeordnet sind. Im Falle mehrerer Sekundäroptiken, bilden diese vorzugsweise ein einstückiges Bauteil.

Die Leuchte gemäß der vorliegenden Erfindung weist ferner vorzugsweise ein Gehäuse auf, wobei dann insbesondere die Möglichkeit besteht, die Sekundäroptik als tragendes Element zur Halterung weiterer Leuchtenbestandteile zu nutzen. Insbesondere kann vorgesehen sein, dass die Sekundäroptik oder das mehrere Sekundäroptiken bildende Bauteil eine Halterung für die Primäroptik bzw. Primäroptiken in dem Gehäuse bildet. Hierbei wird insbesondere auch eine gewisse Zentrierungsfunktion durch die Sekundäroptik ausgeübt, durch die gewährleistet ist, dass beide Optiken in der gewünschten Weise zusammenwirken, um die oben genannten angestrebten Effekte zu erzielen.

Letztendlich wird durch die erfindungsgemäße Lösung eine Leuchte, insbesondere ein Downlight zur Verfügung gestellt, welche eine große Flexibilität hinsichtlich der Gestaltung der für einen Beobachter sichtbaren Komponenten aufweist, wobei trotz allem sichergestellt ist, dass Licht in gewünschter Weise für eine qualitativ hochwertige Beleuchtung abgegeben wird.

Nachfolgend soll die Erfindung anhand der beiliegenden Zeichnung näher erläutert werden. Es zeigen:
- Figur 1: eine perspektivische Schnittdarstellung eines Ausführungsbeispiels einer erfindungsgemäßen Leuchte;
- Figur 2: eine Darstellung des optischen Systems der Leuchte von Figur 1; und
- Figuren 3 und 4: Darstellungen des Erscheinungsbildes einer Leuchte bei zwei verschieden gestalteten Sekundäroptiken sowie der resultierenden Lichtstärkeverteilungskurven.

Figur 1 zeigt einen Teilabschnitt einer mit dem Bezugszeichen 100 versehenen Leuchte, welche als sich in einer länglichen Richtung erstreckende Leuchte ausgeführt ist und hierbei in dieser Längsrichtung L hintereinander angeordnet mehrere Lichtquellen aufweist, wobei im vorliegenden Fall lediglich einer dieser Lichtquellen dargestellt ist.

Die Leuchte 100 weist im dargestellten Ausführungsbeispiel ein Gehäuse 110 auf, welches durch einen länglichen Profilkörper bspw. in Form eines Aluminiumdruckgusskörpers oder eines Extrusionsprofils gebildet ist. Das Gehäuse 110 ist im Querschnitt gesehen C-förmig gestaltet mit einem Querschenkel 111 sowie zwei sich seitlich nach unten erstreckenden Seitenwänden 112, sodass ein länglicher Aufnahmeraum 115 geschaffen wird, in dem die für die Lichterzeugung und Lichtabgabe verantwortlichen Komponenten angeordnet sind. Weiterhin kann dieser Raum 115 auch zur Aufnahme von - nicht näher dargestellten - Betriebsgeräten für die Ansteuerung der Leuchtmittel genutzt werden. Abhängig davon, welche Montageart für die Leuchte 100 gewünscht ist, kann selbstverständlich das Gehäuse 110 auch anderweitig gestaltet sein.

Für die Lichterzeugung verantwortlich sind mehrere in Längsrichtung L der Leuchte 100 hintereinander angeordnete LED-Leuchtmittel 15, die auf einer gemeinsamen, sich in Längsrichtung erstreckenden Platine 10 angeordnet sind. Selbstverständlich könnten auch jeweils individuelle Platinen für die einzelnen LED-Leuchtmittels verwendet werden.

Im dargestellten Ausführungsbeispiel besteht dabei jedes LED-Leuchtmittel 15 aus einer Gruppe bzw. einem Cluster bestehend aus zwei LEDs (auch hier kann eine beliebige Anzahl von LEDs für ein Cluster verwendet werden), die Licht in unterschiedlicher Farbe bzw. Farbtemperatur emittieren. Durch entsprechende Ansteuerung der verschiedenen LEDs könnte beispielsweise dann der Farbort bzw. die Farbtemperatur des abgegebenen Lichts in gewünschter Weise angepasst werden, wobei selbstverständlich auch ein Verändern der Gesamthelligkeit des abgegebenen Lichts, also ein Dimmen der Leuchte 100 denkbar wäre.

Kernbestandteil der erfindungsgemäßen Leuchte 100 ist das nachfolgend näher beschriebene optische System 20, welches für die entsprechende Beeinflussung und Abgabe des von den LED-Leuchtmitteln 15 erzeugten Lichts verantwortlich ist. Hierbei soll die Beeinflussung der Lichtabgabe insbesondere durch Nutzung reflektierender Flächen erfolgen, die durch entsprechende Beeinflussung der Lichtstrahlen eine gewünschte Lichtabstrahlcharakteristik erzielen sollen, die beispielsweise für eine effiziente Beleuchtung von Arbeitsplätzen oder vergleichbare Anwendungsfälle geeignet ist. Im vorliegenden Fall ist allerdings zusätzliche gewünscht, dass die Leuchte 100 für einen Beobachter sichtbare Reflektorflächenbereiche aufweist, die in besonderer Weise gestaltet sind, um der Leuchte 100 ein ansprechendes Erscheinungsbild zu verleihen. Da eine die Gestaltung dieser Reflektorflächenbereiche in der Regel nicht kompatibel mit den angestrebten Lichtabstrahleigenschaften der Leuchte 100 ist, wird im vorliegenden Fall eine besondere Ausgestaltung des optischen Systems 20 gewählt, die nachfolgend näher erläutert werden soll.

Wie hierbei Figur 1 und Figur 2 zeigen, ist das optische System 20 mehrteilig ausgebildet und besteht aus im Wesentlichen drei in Lichtabstrahlrichtung hintereinander angeordneten Komponenten.

Insbesondere weist das optische System 20 zunächst eine Primäroptik 25 auf, die als topfartiger Reflektor in unmittelbarer Nähe der LED-Lichtquelle 15 ausgebildet ist. Derartige Topfreflektoren sind bereits bekannt und werden bspw. in Kompaktstrahlern oder dergleichen eingesetzt. Die reflektierenden Wandbereiche 26 der Primäroptik 25 sind hierbei derart gestaltet, dass sie durch entsprechende Reflexion der von der LED-Lichtquelle 15 abgegebenen Lichtstrahlen diese derart umlenken, dass eine gewünschte Lichtstärkeverteilungskurve erzielt wird.

Jeder LED-Lichtquelle 15 ist hierbei ein einzelner Reflektortopf mit einem rahmenartig umlaufend geschlossenen, sich von der Lichtquelle 15 in Lichtabstrahlrichtung weg erstreckenden Wandbereich 26 zugeordnet, wobei die Wandbereiche 26 dann derart geformt sind, dass das Licht in gewünschter Weise beeinflusst wird. Im dargestellten Ausführungsbeispiel bedeutet dies, dass die beiden seitlichen Wandbereiche 27 entsprechend gekrümmt, bspw. parabolisch gekrümmt ausgeführt sind, um eine starke Bündelung des Lichts in einer Ebene senkrecht zur Längsrichtung L der Leuchte 100 zu erzielen.

Grundsätzlich kann der reflektierende Wandbereich 26 der Primäroptik 25 rotationssymmetrisch im Hinblick auf die Lichtabstrahlrichtung der Lichtquelle 15 ausgeführt sein. Allerdings ist auch denkbar, dass - wie im vorliegenden Fall dargestellt - die quer zur Längsrichtung L verlaufenden Seitenwände 28 der Topfreflektoren keine Krümmung aufweisen, sondern sich stattdessen im Wesentlichen linear divergierend zur Unterseite hin erstrecken. Diese Seitenwände 28 bewirken analog zu klassischen Querlamellen eines Leuchtenrasters eine Entblendung des Lichts in Längsrichtung L der Leuchte 100. Letztendlich kann allerdings die Form des Seitenwandbereichs 26 der Primäroptik 25 so gewählt werden, dass für die Leuchte 100 gewünschte Lichtstärkeverteilungskurven erzielt werden, welche in den zwei Hauptebenen parallel und normal zur Längsrichtung L nicht zwingend gleich sein müssen.

An die Primäroptik 25 schließt sich eine Sekundäroptik 30 an, welche im vorliegenden Fall wiederum aus mehreren Reflektortöpfen (im vorliegenden Fall ist in den Figuren lediglich ein einziger Topf dargestellt) besteht. Wie insbesondere der Schnittdarstellung von Figur 2 entnommen werden kann, ist hierbei die Sekundäroptik 30 derart ausgebildet, dass der Lichteintrittsbereich des Topfreflektors im Wesentlichen der Lichtabstrahlöffnung des Topfreflektors der Primäroptik 25 entspricht. Ausgehend von diesem Lichteintrittsbereich erstrecken sich dann wiederum rahmenartig umlaufend geschlossene reflektierende Wandbereiche 32, die an ihrem unteren Ende eine im vorliegenden Fall quadratische Lichtaustrittsöffnung 35 begrenzen. Auch in diesem Fall kann allerdings selbstverständlich auch eine andere Form für die Wandbereiche 32 und beispielsweise eine kreisförmige oder ovale Lichtaustrittsöffnung 35 vorgesehen sein.

Die Wandbereiche 32 der Sekundäroptik 30 soll für einen Beobachter erkennbar sein, nicht jedoch die Lichtquelle 15 oder die Primäroptik 25. Primäroptik 25 und Sekundäroptik 30 sind deshalb durch ein im Bereich der Lichtaustrittsöffnung der Primäroptik 25 angeordnetes Streuelement 40 voneinander getrennt, wobei es sich hierbei um eine Streuscheibe oder eine Streufolie handeln kann. Die Wirkung dieses Streuelements 40 soll allerdings verhältnismäßig gering sein und in erster Linie dazu dienen, einen direkten Einblick in die Primäroptik 25 und damit auf die Leuchtmittel 15 zu vermeiden. Insbesondere jedoch soll die Streuwirkung dieses Streuelements 40 die durch die Primäroptik 25 hervorgerufene Lichtstärkeverteilung nur unwesentlich bzw. idealerweise gar nicht beeinflussen. Dies bedeutet, dass die eigentliche Lichtabstrahlcharakteristik der Leuchte 100 in erster Linie durch die Primäroptik 25 festgelegt wird und die Streuscheibe 40 sowie die Sekundäroptik 30 die letztendliche Lichtabgabe nicht mehr bzw. nur noch unwesentlich beeinflussen. Die topfartige Ausgestaltung der Sekundäroptik 30 dient dann allenfalls dazu, einen Entblendungswinkel für seitlich abgegebene Lichtstrahlen festzulegen, also zu stark seitlich abgegebene Lichtstrahlen zu blocken. Die Verteilung des Lichts auf einen von der Leuchte 100 beleuchteten Bereich wird allerdings wie bereits erwähnt in erster Linie durch die Primäroptik 20 festgelegt.

Dadurch, dass entsprechend den obigen Ausführungen der Einfluss der Sekundäroptik 30 auf die eigentliche Lichtabgabe der Leuchte 100 nur sehr gering ist, besteht nunmehr allerdings die Möglichkeit, diesen für einen Beobachter sichtbaren Bereich der Leuchte 100 in spezieller Weise zu gestalten, insbesondere um bspw. das Erscheinungsbild der Leuchte 100 in gewünschter Weise zu verändern.

Während die reflektierenden Oberflächen 27 und 28 der Primäroptik 25 also vorzugsweise hochreflektierend bzw. spiegelnd ausgestaltet sind, kann für den Oberflächenbereich 32 der Sekundäroptik 30 vorgesehen sein, dass dieser bspw. farbig gestaltet ist und/oder mit einer gewünschten Strukturierung in Form von Facetten, Riffelungen oder dergleichen versehen ist. Derartige Maßnahmen führen dazu, dass die Leuchte 100 insgesamt für einen Beobachter in einer besonderen Weise erscheint, allerdings die Lichtabgabe selbst hiervon nicht bzw. nur unwesentlich beeinflusst wird. Hinsichtlich der Ausgestaltung der Leuchte 100 bestehen dementsprechend unterschiedlichste Möglichkeiten, wobei trotz allem jedoch gewährleistet ist, dass eine qualitativ hochwertige Beleuchtung unterhalb der Leuchte 100 befindlicher Bereiche erzielt werden kann.

Die Wirkungsweise des erfindungsgemäßen Konzepts wird anhand der Figuren 3 und 4 deutlich. Gezeigt ist hierbei jeweils das Erscheinungsbild des lichtabgebenden Bereichs für einen Beobachter (linke Seite) sowie die sich ergebende Lichtstärkeverteilungskurve (rechte Seite) der Leuchte 100. Hierbei ist erkennbar, dass bei den Varianten der Figuren 3 und 4, bei denen jeweils der Oberflächenbereich der Sekundäroptik in unterschiedlicher Weise bedampft ist und dementsprechend unterschiedlich für einen Betrachter der Leuchte 100 erscheint, trotz allem die Lichtstärkeverteilungskurven der Leuchte 100 im Wesentlichen identisch ist. Die Darstellungen verdeutlichen also, dass tatsächlich der für einen Betrachter sichtbare Bereich der Leuchte 100 in unterschiedlicher Weise gestaltet werden kann und trotz allem im Wesentlichen unabhängig hiervon eine gewünschte Lichtstärkeverteilungskurve erzielt wird. Die Tatsache, dass der Einfluss der Sekundäroptik 30 auf die Lichtabgabe derart gering ist, führt letztendlich dazu, dass diese auch nicht zwingend reflektierend gestaltet sein muss, sondern lediglich zur Abschattung seitlich gerichteter Lichtstrahlen genutzt werden könne. Für das Erscheinungsbild der Leuchte 100 hat sich dennoch als vorteilhafte Variante herausgestellt, dass auch der Wandbereich 32 der Sekundäroptik 30 zumindest schwach reflektierende Eigenschaften aufweist.

Im dargestellten Ausführungsbeispiel ist vorgesehen, dass jeder Primäroptik 25 in Form eines Reflektortopfs ein einzelner Reflektortopf als Sekundäroptik 30 zugeordnet ist. Alternativ hierzu bestünde allerdings auch die Möglichkeit, bei mehreren hintereinander angeordneten Primäroptiken 25 eine gemeinsame Sekundäroptik 30 für die Lichtabgabe der Leuchte 100 zu nutzen. Bspw. wäre denkbar, dass bei der in den Figuren dargestellten Leuchte 100 zwar eine der Anzahl der LED-Leuchtmittel 15 entsprechende Anzahl von Primäroptiken 25 in Längsrichtung hintereinander vorgesehen ist, allerdings lediglich eine einzige, sich über die gesamte Länge der Leuchte 100 hinweg erstreckende Sekundäroptik 30 zum Einsatz kommt, welche eine einzige Lichtabstrahlöffnung für die Leuchte 100 bildet. Auch in diesem Fall wird die Lichtabstrahlcharakteristik der Leuchte 100 im Wesentlichen durch die Eigenschaften der Primäroptiken 25 bestimmt. Grundsätzlich ist auch nicht zwingend erforderlich, dass alle Primäroptiken identisch ausgebildet sind. So könnten diese auch in unterschiedlicher Weise gestaltet sein, falls dies zum Erzielen einer gewünschten Lichtabstrahlcharakteristik erforderlich bzw. von Vorteil ist. Nochmals ist ferner darauf hinzuweisen, dass die Leuchte 100 gemäß der vorliegenden Erfindung durchaus auch lediglich eine einzige LED-Lichtquelle mit einem zugehörigem optischen System 20 aufweisen kann.

Unabhängig davon, ob eine einzige oder mehrere Sekundäroptiken vorgesehen ist bzw. sind, ist allerdings vorzugsweise vorgesehen, dass diese durch ein einziges Bauteil gebildet ist bzw. sind. Dieses Bauteil kann dann entsprechend mit dem Gehäuse 110 verrastet oder anderweitig - vorzugsweise werkzeuglos - an diesem gehalten werden, wie dies die Darstellung in Figur 1 zeigt. Dabei kann die Sekundäroptik 30 gleichzeitig auch der Halterung der weiteren für die Lichterzeugung und Lichtabgabe verantwortlichen Komponenten dienen. Insbesondere kann also die Sekundäroptik 30 auch zur Halterung des Streuelements 40 sowie der Primäroptiken 25 genutzt werden, wobei hierbei gleichzeitig auch eine Zentrierungsfunktion erzielt werden kann, durch die gewährleistet ist, dass eine korrekte Positionierung der für die Lichtbeeinflussung verantwortlichen Komponenten des optischen Systems 20 zueinander erzielt wird.

Mit Hilfe der vorliegenden Erfindung wird also eine Lösung zur Verfügung gestellt, durch die gewährleistet ist, dass bei einer Leuchte, insbesondere bei einem Downlight eine Lichtabgabe in gewünschter Weise erzielt werden kann und dennoch Möglichkeiten bestehen, das Erscheinungsbild der Leuchte durch eine spezielle Gestaltung von für einen Beobachter sichtbaren optischen Komponenten der Leuchte zu verändern.

## Patentansprüche

1. Leuchte (100), aufweisend
• eine Lichtquelle (15),
• eine der Lichtquelle (15) zugeordnete Primäroptik (25), welche einen sich von der Lichtquelle (15) in eine Lichtabstrahlrichtung erstreckenden ersten Wandbereich (26) aufweist, der reflektierend ausgebildet ist,
• eine der Primäroptik (25) in Lichtabstrahlrichtung nachfolgende Sekundäroptik (30), die einen sich in eine Lichtabstrahlrichtung erstreckenden zweiten Wandbereich (32) aufweist, wobei der zweite Wandbereich (32) eine Lichtabstrahlöffnung (35) der Leuchte (100) bildet, sowie
• ein zwischen der Primäroptik (25) und der Sekundäroptik (30) angeordnetes lichtstreuendes Element (40),
wobei der Wandbereich (26) der Primäroptik (25) eine andere Oberflächeneigenschaft aufweist als der Wandbereich (32) der Sekundäroptik (30).

2. Leuchte nach Anspruch 1,
**dadurch gekennzeichnet,**
**dass** das Streuelement (40) dazu ausgebildet ist, einen Blick auf die Lichtquelle (15) zu verhindern.

3. Leuchte nach Anspruch 1 oder 2,
**dadurch gekennzeichnet,**
**dass** die Primäroptik (25) eine Lichtverteilung des von der Lichtquelle (15) abgegebenen Lichts hervorruft, welche durch das Streuelement (40) sowie die Sekundäroptik (30) lediglich geringfügig beeinflusst wird.

4. Leuchte nach einem der vorherigen Ansprüche,
**dadurch gekennzeichnet,**
**dass** der Wandbereich (32) der Sekundäroptik (30) farbig, beispielsweise farbig beschichtet ist.

5. Leuchte nach einem der vorherigen Ansprüche,
**dadurch gekennzeichnet,**
**dass** der Wandbereich (32) der Sekundäroptik (30) strukturiert ist, beispielsweise mit Facetten oder Riffelungen versehen ist.

6. Leuchte nach einem der vorherigen Ansprüche,
**dadurch gekennzeichnet,**
**dass** die durch den Wandbereich (32) der Sekundäroptik (30) gebildete Lichtabstrahlöffnung (35) geöffnet und durch ein transparentes, die Lichtabgabe nicht beeinflussendes Element geschlossen ist, so dass der Wandbereich (32) der Sekundäroptik (30) sichtbar ist.

7. Leuchte nach einem der vorherigen Ansprüche,
**dadurch gekennzeichnet,**
**dass** der Wandbereich (26) der Primäroptik (25) ausgehend von der Lichtquelle (15) divergierend ausgebildet ist.

8. Leuchte nach einem der vorherigen Ansprüche,
**dadurch gekennzeichnet,**
**dass** die Lichtquelle (15) durch eine in einem Lichteintrittsbereich der Primäroptik (25) angeordnete LED-Lichtquelle gebildet ist.

9. Leuchte nach einem der vorherigen Ansprüche,
**dadurch gekennzeichnet,**
**dass** diese mehrere in einer Längsrichtung (L) der Leuchte (100) hintereinander angeordnete Lichtquellen (15) aufweist, denen jeweils eine Primäroptik (25) zugeordnet ist.

10. Leuchte nach Anspruch 9,
**dadurch gekennzeichnet,**
**dass** jeder Primäroptik (25) eine einzelne Sekundäroptik (30) zugeordnet ist.

11. Leuchte nach Anspruch 10,
**dadurch gekennzeichnet,**
**dass** die Sekundäroptiken (30) ein einstückiges Bauteil bilden.

12. Leuchte nach Anspruch 10,
**dadurch gekennzeichnet,**
**dass** diese eine Sekundäroptik (30) aufweist, welche mehreren Primäroptiken (25) zugeordnet ist.

13. Leuchte nach einem der vorherigen Ansprüche,
**dadurch gekennzeichnet,**
**dass** diese ein Gehäuse (110) aufweist, wobei die Sekundäroptik (30) oder ein die Sekundäroptiken (30) bildendes Bauteil eine Halterung für die Primäroptik (25) bzw. Primäroptiken (25) in dem Gehäuse (110) bildet.

14. Leuchte nach einem der vorherigen Ansprüche,
**dadurch gekennzeichnet,**
**dass** es sich um ein Downlight handelt.
